# EUROPÄISCHE PATENTSCHRIFT

(11) **EP 0 777 722 B1**
(45) Veröffentlichungstag und Bekanntmachung des Hinweises auf die Patenterteilung: **17.03.1999**
(21) Anmeldenummer: 95930440.3
(22) Anmeldetag: 07.08.1995
(51) Int. Cl.: C11D 17/00, C11D 3/39

(54) **FLÜSSIGES MITTEL ZUM WASCHEN ODER REINIGEN MIT BLEICHE**
LIQUID WASHING OR CLEANING PRODUCT WITH BLEACHING POWER
PRODUIT LIQUIDE DE LAVAGE OU DE NETTOYAGE A POUVOIR BLANCHISSANT

(30) Priorität: 16.08.1994 DE 4428958; 11.10.1994 DE 4436151
(43) Veröffentlichungstag der Anmeldung: 11.06.1997
(73) Patentinhaber: Henkel Kommanditgesellschaft auf Aktien, 40191 Düsseldorf (DE)
(72) Erfinder: BEAUJEAN, Hans-Josef, D-41539 Dormagen (DE); BLOCK, Christian, D-50733 Köln (DE); HOFMANN, Rainer, D-40597 Düsseldorf (DE); LEGEL, Dieter, D-42719 Solingen (DE); LIND, Rudolf, D-40479 Düsseldorf (DE); PENNINGER, Josef, D-40724 Hilden (DE); RICHTER, Bernd, D-42799 Leichlingen (DE); SCHACKMANN, Reiner, D-40764 Langenfeld (DE); SCHWADTKE, Karl, D-51381 Leverkusen (DE)
(86) Internationale Anmeldenummer: EP9503124
(87) Internationale Veröffentlichungsnummer: WO9605284

(56) Entgegenhaltungen:
- WO-A-92/02610
- WO-A-93/23521
- WO-A-94/01524
- DE-A- 3 626 572

## Beschreibung

Die Erfindung betrifft ein nicht-wäßriges Mittel zum Waschen oder Reinigen mit Bleiche, das neben dem Bleichmittel nichtionische und anionische Tenside sowie Builder enthält, und ein Verfahren zur Herstellung dieses Mittels.

Im allgemeinen enthalten wäßrige Mittel zum Waschen und Reinigen anionische und nichtionische Tenside. Es hat sich jedoch als sehr schwierig erwiesen, in diese Mittel Bleichmittelsysteme einzuarbeiten. In der Praxis wird daher bei diesen Mitteln häufig auf den Einsatz von Bleichmittelsystemen verzichtet, was zu einer Verringerung der Waschleistung bei bleichbaren Anschmutzungen führt. Einige auf dem Markt erhältliche Flüssigwaschmittel enthalten ganz spezielle Bleichmittelsysteme, die jedoch entweder sehr geringe Oxidationspotentiale aufweisen oder instabil sind und bereits bei kurzen Lagerzeiten zerfallen, was zu keiner Verbesserung der Waschaktivität bei bleichbaren Anschmutzungen führt.

In der Literatur werden verschiedene flüssige Waschmittelzusammensetzungen beschrieben, die Bleichmittel enthalten können.

Aus der europäischen Patentanmeldung 30 096 sind beispielsweise nichtwäßrige Flüssigwaschmittel aus flüssigen nichtionischen Tensiden bekannt, die 20 bis 70 Gew.-% Buildersubstanzen und 1 bis 20 Gew.-% Bleichmittel in suspendierter Form enthalten können. Falls erwünscht, können diesen Mitteln anionische Tenside, wie Alkylbenzolsulfonate, Olefinsulfonate, Alkylsulfate oder Seife, optische Aufheller, Farbstoffe, Duftstoffe oder Enzyme zugesetzt werden.

In EP-B-0 460 810 wird eine nicht-wäßrige, flüssige Reinigungsmittelzusammensetzung für Geschirrspülmaschinen beschrieben, die eine nicht-wäßrige, organische Trägerflüssigkeit und mindestens einen Bestandteil ausgewählt aus organischem Reinigungsmittel, Reinigungsmittel-Builder, Schauminhibitor und Mischungen derselben sowie einen Bestandteil ausgewählt aus einer nicht-scheuernden Menge von 0,5 bis 10% von kleinen, im wesentlichen wasserunlöslichen Teilchen aus Siliciumdioxid, Aluminiumoxid oder Titanoxid oder Mischungen derselben als Anti-Filmbildungsmittel enthält. Das beschriebene Mittel kann ferner 3 bis 15 Gew.-% Bleichmittel enthalten.

In WO 94/01524 wird ein im wesentlichen nicht-wäßriges Flüssigwaschmittel beschrieben, das neben nichtionischem Tensid bis zu 60 Gew.-% Buildersubstanz und zwischen 5 und 35 Gew.-% Bleichmittel enthält. Die beschriebene flüssige Waschmittelzusammensetzung enthält außerdem eine Polymerverbindung, die die Viskosität der Dispersion der festen Buildersubstanzen und Bleichmittel im nichtionischen Tensid reduziert, um eine fließ- und gießfähige Zusammensetzung zu erhalten.

In der deutschen Patentanmeldung 36 26 572 wird ein Flüssigwaschmittel beschrieben, das Buildersubstanz, insbesondere Polyacetalcarboxylat, ein die Gelbildung verhinderndes Mittel und ein das Absetzen verhinderndes Mittel, dispergiert in einem flüssigen nichtionischen Tensid, enthält.

Die internationale Patentanmeldung WO 92/02610 offenbart nicht-wãßrige flüssige Wasch-und Reinigungsmittel, die nichtionische Tenside, mindestens 8 Gew.-% anionische Tenside und ein Peroxy-Bleichmittel enthalten, wobei das Verhältnis von nichtionischen zu anionischen Tensiden 4:1 bis 1:2,5 beträgt.

Lagerfähige bleichmittelhaltige Flüssigwaschmittel können nur dann erhalten werden, wenn das Bleichmittel in Form einer stabilen Dispersion vorliegt. Die im Handel erhältlichen und aus den voranstehend genannten Druckschriften bekannten Flüssigwaschmittel haben den Nachteil, daß zum Erhalt einer stabilen Dispersion weitere Hilfsstoffe notwendig sind. Da die in den handelsüblichen Flüssigwaschmitteln vorliegende Dispersion nur eine beschränkt stabile Dispersion darstellt, ist es nicht möglich, in diese Produkte nebeneinander Bleichmittel und Enzyme einzuarbeiten, da die Enzyme vom Bleichmittel zerstört werden.

Ein weiteres, aus dem Stand der Technik bekanntes Problem ist, daß die Flüssigwaschmittel zur Gelbildung neigen, insbesondere dann, wenn diese kalt gelagert oder bei niedrigen Waschtemperaturen verwendet werden. Die Gelbildung hat zur Folge, daß die Flüssigwaschmittel schlecht löslich sind, wodurch zum einen die Waschkraft verschlechtert wird und zum anderen das Mittel nicht vollständig aus der Einspülkammer oder einer üblichen Dosierhilfe während des Betriebes der Waschmaschine ausgespült werden kann. Eine Redispergierung des Gels in der Waschmittelzusammensetzung ist sehr schwierig. Ferner führt die Gelbildung zu einer deutlichen Erhöhung der Viskosität, was wiederum die Dosierbarkeit des Flüssigwaschmittels beeinträchtigt. Auf der anderen Seite sollte die Viskosität der Flüssigwaschmittel nicht zu niedrig sein, um eine Sedimentation der festen Bestandteile möglichst zu verhindern.

Die Herstellung von bleichmittelhaltigen, flüssigen Mitteln zum Waschen oder Reinigen stellt eine weitere Schwierigkeit dar. Stabile Dispersionen der Feststoffteilchen in der flüssigen Phase werden in der Regel dann erhalten, wenn die Feststoffteilchen eine geringe Teilchengröße und enge Teilchengrösßenverteilung aufweisen. Aufgrund der unterschiedlichen Herstellungsverfahren ist die Teilchengröße der Builderteilchen und der Bleichmittelteilchen sehr unterschiedlich, was zu einer sehr breiten Teilchengrößenverteilung führt. Insbesondere Feststoffteilchen mit großen Durchmesser führen zu instabilen Dispersionen.

Der vorliegenden Erfindung liegt die Aufgabe zugrunde, ein stabiles, Bleichmittel enthaltendes flüssiges Mittel zum Waschen und Reinigen bereitzustellen, welches die festen Bleichmittel in Form einer stabilen Dispersion enthält, auch wenn diese über einen langen Zeitraum gelagert wurden, ohne die Aktivität der darin enthaltenen Substanzen zu beeinträchtigen und welches auch gegenüber Bleichmittel empfindliche Komponenten enthalten kann. Eine weitere Aufgabe der Erfindung ist es, ein Verfahren zur Herstellung dieser Mittel bereitzustellen.

Gegenstand der vorliegenden Erfindung ist dementsprechend ein nicht-wäßriges, maximal 5 Gew.-% freies Wasser enthaltendes, flüssiges Mittel zum Waschen oder Reinigen, welches mehr als 20 bis weniger als 78 Gew.-% nichtionische Tenside, 0,1 bis 4 Gew.-% anionische Tenside, ausgewählt aus der Gruppe bestehend aus C₆-C₂₂-Alkylsulfaten, C₈-C₁₈-Alkansulfonaten. Alkylbenzolsulfonaten und/oder Fettsäureseifen, 1 bis weniger als 20 Gew.-% wasserlösliche Buildersubstanz und mehr als 20 his 35 Gew.-% Bleichmitteil, enthält.

Überraschenderweise wurde festgestellt, daß das Mittel gemäß der Erfindung eine spezielle Kombination von wasch- oder reinigungsaktiven Bestandteilen enthält, wodurch ein fließfähiges und lagerbeständiges flüssiges Mittel zum Waschen und Reinigen zur Verfügung gestellt wird, welches im wesentlichen ausschließlich aus Aktivsubstanz besteht. Untersuchungen haben ergeben, daß durch die Verwendung von löslichen Buildersubstanzen die über die Rohstoffe eingebrachten Spuren an Wasser gebunden und damit eine Stabilisierung des Bleichmittelsystems sowie, falls vorhanden auch der Enzyme und/oder der schmutzabweisenden Polymere, erreicht werden kann. Auch die erfindungsgemäß enthaltenen anionischen Tenside können zur besseren Dispergierung der Bleichmittel beitragen. Es wurde festgestellt, daß insbesondere das erfindungsgemäß zugesetzte Fettalkylsulfat und/oder die Fettsäureseife bewirkt, daß eine stabile Matrix für die Dispergierung des Bleichmittelsystems aufgebaut werden kann. Im Gegensatz zu den im Stand der Technik beschriebenen Polymeren, die als Stabilisatoren für das Bleichmittelsystem verwendet werden, tragen die eingesetzten Fettsäuremonoester und/oder Seifen zur Waschleistung des Mittels bei.

Ferner wurde beobachtet, daß die löslichen Builder die oben beschriebene, häufig beobachtete Gelbildung bei flüssigen Wasch- oder Reinigungsmitteln verringern und die Fließgrenze und die Nullscherviskosität senken können. Dadurch wird die Löslichkeit des erfindungsgemäßen Mittels verbessert, was zu einer insgesamt verbesserten Wasch- bzw. Reinigungsleistung führt. Eine weitere Feststellung ist, daß lösliche Builder weniger als unlösliche Zeolithe oder Phosphate zur Viskositätserhöhung der Wasch- oder Reinigungsmittelzusammensetzung beitragen, so daß größere Mengen an festem Bleichmittel eingearbeitet werden können. Auf der anderen Seite ist die Nullscherviskosität der erfindungsgemäßen Zusammensetzungen noch hoch genug, um eine Sedimentation der festen Teilchen zu verhindern.

Ein weiterer Gegenstand der vorliegenden Erfindung ist ein Verfahren zur Herstellung eines nicht-wäßrigen, flüssigen Mittels zum Waschen oder Reinigen, welches mehr als 20 bis weniger als 78 Gew.-% nichtionische Tenside, 0,1 bis 4 Gew.-% anionische Tenside, ausgewählt aus der Gruppe bestehend aus C₆-C₂₂-Alkylsulfaten, C₈-C₁₈-Alkansulfonaten, Alkylbenzolsulfonaten und/oder Fettsäureseifen, 1 bis weniger als 20 Gew.-% wasserlösliche Buildersubstanz und mehr als 20 bis 35 Gew.-% Bleichmittel enthält beansprucht, das dadurch gekennzeichnet ist, daß die enthaltenen Feststoffe oder Teilmengen davon mit den nichtionischen Tensiden oder Teilmengen davon vorgemischt und derart vermahlen werden, daß die Temperatur des Gemisches 45 °C nicht überschreitet.

Überraschenderweise wurde festgestellt, daß bei der Durchführung des erfindungsgemäßen Verfahrens die einzusetzenden Feststoffteilchen, wie Buildersubstanz und Bleichmittel, in nahezu beliebiger Größenverteilung eingesetzt werden können und daß nach dem Vermahlen das Gemisch als stabile Dispersion erhalten werden kann. Um die thermische Belastung der Komponenten gering zu halten, sollte die Temperatur des Gemisches 35 °C nicht überschreiten.

"Nicht wäßrig" bedeutet im Rahmen dieser Erfindung, daß das hergestellte Mittel vorzugsweise kein freies, nicht als Kristallwasser oder in vergleichbarer Form gebundenes Wasser enthält, um eine Zersetzung des Peroxid-Bleichmittels zu verhindern. In einigen Fällen sind geringe Mengen an freiem Wasser tolerierbar, insbesondere in Mengen bis zu 5 Gew.-%, wobei das Verhältnis von Bleichmittel zu freiem Wasser mindestens 3 : 1 betragen sollte.

Das erfindungsgemäße Mittel enthält mehr als 20 Gew.-% bis weniger als 78 Gew.-%, bevorzugt 30 Gew.-% bis 60 Gew.-% nichtionische Tenside. Als nichtionische Tenside werden vorzugsweise alkoxylierte, insbesondere ethoxylierte oder ethoxylierte und propoxylierte Fettsäurealkylester, vorzugsweise mit 1 bis 4 Kohlenstoffatomen in der Alkylkette, insbesondere Fettsäuremethylester, wie sie beispielsweise in der japanischen Patentanmeldung JP 58/217598 beschrieben sind oder die vorzugsweise nach dem in der internationalen Patentanmeldung WO-A-90/13533 beschriebenen Verfahren hergestellt werden, verwendet.

Weiterhin werden flüssige, alkoxylierte, bevorzugt ethoxylierte, insbesondere primäre Alkohole mit vorzugsweise 8 bis 18 C-Atomen (Alkylpolyglykolether) und durchschnittlich 1 bis 12 Mol Ethylenoxid (EO) pro Mol Alkohol eingesetzt, in denen der Alkoholrest linear oder in 2-Stellung methylverzweigt sein kann, bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 8 bis 18 C-Atomen bevorzugt, z.B. aus Kokos-, Talgfett- oder Oleylalkohol, die durchschnittlich 2 bis 8 EO-Einheiten pro Mol Alkohol haben können. Zu den bevorzugten ethoxylierten Alkoholen gehören beispielsweise C₁₂-C₁₄-Alkohole mit 3 E0-Einheiten oder 7 E0-Einheiten, C₉-C₁₁-Alkohole mit 3 E0-Einheiten, 5 E0-Einheiten oder 7 E0-Einheiten, C₁₁-C₁₅-Alkohole mit 5 E0-Einheiten oder 7 E0-Einheiten und Mischungen aus diesen, wie Mischungen aus C₁₂-C₁₄-Alkohol mit 3 E0-Einheiten und C₁₂-C₁₈-Alkohol mit 5 E0-Einheiten. Die angegebenen Ethoxylierungsgrade stellen statistische Mittelwerte dar, die für ein spezielles Produkt eine ganze oder eine gebrochene Zahl sein können. Bevorzugte Alkoholalkoxylate weisen eine eingeengte Homologenverteilung auf (Narrow Range Ethoxylates, NRE).

Als weitere nichtionische Tenside kann das erfindungsgemäße Mittel Alkylpolyglykoside, Fettsäurealkylester sowie Polyhydroxyfettsäureamide enthalten.

Das erfindungsgemäße Mittel enthält weiterhin 0,1 bis 4 Gew.-% anionische Tenside aus der Gruppe der C₆-C₂₂-Alkylsulfate, C₈-C₁₈-Alkansulfonate, Alkylbenzolsulfonate und/oder Fettsäureseifen. Als Alkylsulfate eignen sich insbesondere die Schwefelsäuremonoester der C₆-C₁₈-Fettalkohole, wie Octyl-, Lauryl-, Myristyl-, Cetyl- oder Stearylalkohol oder der aus Kokosöl, Palm- und Palmkernöl gewonnenen Fettalkoholgemische, die zusätzlich noch Anteile an ungesättigten Alkoholen, z.B. an Oleylalkohol, enthalten können.

Als Tenside vom Sulfonat-Typ kommen C₈-C₁₈-Alkansulfonate und vorzugsweise C₉-C₁₃-Alkylbenzolsulfonate, sowie Disulfonate, wie man sie beispielsweise aus C₁₂-C₁₈-Alkanen bzw. C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht.

Als Seifen, die im Rahmen dieser Anmeldung zu den anionischen Tensiden gezählt werden, sind insbesondere gesättigte Fettsäureseifen, die Salze der Laurinsäure, Myristinsäure, Palmitinsäure oder Stearinsäure, sowie insbesondere aus natürlichen Fettsäuren, z.B. Capron-, Capryl-, Kokos-, Palmkern- oder Talgfettsäuren, abgeleitete Seifengemische, geeignet.

In einer bevorzugten Ausführungsform enthält das erfindungsgemäße Mittel neben den Seifen keine weiteren anionischen Tenside.

Das erfindungsgemäße Mittel enthält ferner 1 bis weniger als 20 Gew.-%, bevorzugt 8 bis weniger als 20 Gew.-% wasserlöslichen Builder. Als Buildersubstanz sind alle wasserlöslichen organischen und anorganischen Buildersubstanzen geeignet. Brauchbare organische Buildersubstanzen sind beispielsweise Mono und/oder Polycarboxylate, bevorzugt die in Form ihrer Natriumsalze eingesetzten Polycarbonsäuren, wie Citronensäure, Adipinsäure, Bernsteinsäure, Glutarsäure, Weinsäure, Zuckersäuren, Aminocarbonsäuren, Nitrilotriessigsäure (NTA), sofern ein derartiger Einsatz aus ökologischen Gründen nicht zu beanstanden ist, sowie Mischungen aus diesen. Besonders bevorzugte Salze sind die Salze der Polycarbonsäuren wie Citronensäure, Adipinsäure, Bernsteinsäure, Glutarsäure, Weinsäure, Zukkersäuren und Mischungen aus diesen, wobei Natriumcitrat besonders bevorzugt ist. Als anorganische Buildersubstanzen sind insbesondere kristalline, schichtförmige Natriumsilikate der allgemeinen Formel (I) NaMSiₓO₂ₓ₊₁·yH₂O, wobei M Natrium oder Wasserstoff bedeutet, x eine Zahl von 1,9 bis 4 und y eine Zahl von 0 bis 20 ist und bevorzugte Werte für x 2, 3 oder 4 sind. Derartige kristalline Schichtsilikate werden beispielsweise in der europäischen Patentanmeldung 164 514 beschrieben. Bevorzugte kristalline Schichtsilikate der Formel (I) sind solche, in denen M für Natrium steht und x die Werte 2 oder 3 annimmt. Insbesondere sind sowohl β- als auch δ-Natriumdisilikate Na₂Si₂O₅·yH₂O bevorzugt.

Weiterhin können Schichtsilikate natürlichen und synthetischen Ursprungs eingesetzt werden. Derartige Schichtsilikate sind beispielsweise aus den Patentanmeldungen DE-B-23 34 899, EP-A-0 026 529 und DE-A-35 26 405 bekannt. Ihre Verwendbarkeit ist nicht auf eine spezielle Zusammensetzung bzw. Strukturformel beschränkt. Bevorzugt sind hier jedoch Smectite, insbesondere Bentonite.

Weitere geeignete Buildersubstanzen sind beispielsweise amorphe Silikate mit einem niedrigen Wassergehalt, bevorzugt mit einem Wassergehalt unter 15 Gew.-%, und Silikate in Compound-Form, beispielsweise Soda/Silikat-Compounds.

Das erfindungsgemäße Mittel enthält in einer bevorzugten Ausführungsform als Builder ein Gemisch aus Mono- und/oder Polycarboxylaten und kristallinen, schichtförmigen Natriumsilikaten der allgemeinen Formel (I) NaMSiₓO₂ₓ₊₁·yH₂O, wobei M Natrium oder Wasserstoff bedeutet, x eine Zahl von 1,9 bis 4 und y eine Zahl von 0 bis 20 ist und bevorzugte Werte für x 2, 3 oder 4 sind, und/oder amorphen Silikaten. Bevorzugt liegen die Mono-und/oder Polycarboxylate und die kristallinen Schichtsilikate in einem Verhältnis von 4 : 1 bis 1 : 4, bevorzugt von 3 : 1 bis 1 : 3 und besonders bevorzugt von 1,2 : 1 bis 1 : 1,2 vor.

Das erfindungsgemäße Mittel enthält Bleichmittel in einer Menge von über 20 bis 35 Gew.-%, bevorzugt über 20 bis 30 Gew.-%. Unter den als Bleichmittel dienenden, in Wasser H₂O₂ liefernden Verbindungen haben die Natriumborate, insbesondere das Natriumperborattetrahydrat und das Natriumperboratmonohydrat, besondere Bedeutung. Weitere brauchbare Bleichmittel sind beispielsweise Natriumpercarbonat, Peroxypyrophosphate, Citratperhydrate sowie H₂O₂ liefernde persaure Salze oder Persäuren, wie Perbenzoate, Peroxophthalate, Diperazelainsäure oder Diperdodecandisäure.

Für eine stabile Dispergierung der Feststoffe im erfindungsgemäßen Mittel ist es bevorzugt, daß die enthaltenen Feststoffe, wie beispielsweise die Builder und das Bleichmittel, eine Teilchengrößeverteilung aufweisen, so daß mindestens 90 % der Teilchen kleiner als 15 µm und insbesondere kleiner als 10 µm, aber höchstens 75 % und insbesondere 70 % der Teilchen kleiner als 5 µm sind.

Um beim Waschen bei Temperaturen von 60°C und darunter eine verbesserte Bleichwirkung zu erreichen, können Bleichaktivatoren in die erfindungsgemäßen Waschmittel eingearbeitet werden. Beispiele hierfür sind die mit H₂O₂ organische Persäuren bildende N-Acyl- bzw. 0-Acyl-Verbindungen, vorzugsweise N, N'-tetraacylierte Diamine, ferner Carbonsäureanhydride und Ester von Polyolen wie Glucosepentaacetat. Der Gehalt der bleichmittelhaltigen Mittel an Bleichaktivatoren liegt in dem üblichen Bereich, vorzugsweise zwischen 1 und 10 Gew.-%, und insbesondere zwischen 3 und 8 Gew.-%. Besonders bevorzugte Bleichaktivatoren sind N,N,N',N'-Tetraacetylethylendiamin (TAED) und 1,5-Diacetyl-2,4-Dioxo-Hexahydro-1,3,5-Triacin (DAHT).

Das Mittel gemäß der Erfindung enthält in einer bevorzugten Ausführungsform Enzyme. Ihr Anteil kann 0,2 bis 4 Gew.-% betragen. Als Enzyme kommen solche aus der Klasse der Proteasen, Lipasen, Amylasen und Cellulasen bzw. deren Gemische infrage. Besonders gut geeignet sind aus Bakterienstämmen oder Pilzen, wie Bacillus subtiles, Bacillus licheniformes und Streptomyces griseus gewonnene enzymatische Wirkstoffe. Die Enzyme können in an sich bekannter Weise an Trägerstoffen adsorbiert und/oder in Hüllsubstanzen eingebettet sein.

Das erfindungsgemäße Mittel kann zusätzlich Stabilisatoren für die Enzyme enthalten. Als Stabilisatoren, die auch als Stabilisatoren für Perverbindungen geeignet sind, kommen die Salze von Polyphosphonsäuren, insbesondere 1-Hydroxyethan-1,1-Diphosphonsäure (HEDP) in Betracht. Die voranstehend genannten Polyphosphonsäuren sind auch geeignet, um Spuren von Schwermetall zu binden. Als geeignete Komplexbildner für Schwermetalle sind beispielsweise die voranstehend genannte HEDP und die Ethylentriaminpentamethylenphosphonsäure (DTPMP) geeignet.

Das erfindungsgemäße Mittel kann weiterhin schmutzablösende Polymere enthalten. Die schmutzablösenden Polymere sind bevorzugt in einer Menge von 0,01 Gew.-% bis 5 Gew.-%, vorzugsweise 0,05 Gew.-% bis etwa 3 Gew.-% enthalten. Geeignet sind beispielsweise Polyethylenoxide mit einem Molgewicht zwischen 3000 und 600000.

Bevorzugte schmutzablösende Polymere sind solche Polymere, welche Ethylenglykolterephthalatgruppen und Polyethylenglykolterephthalatgruppen, die jeweils 17 bis 110 Ethylenglykolgruppen aufweisen, enthalten, wobei das Molverhältnis von Ethylenglykolterephthalat zu Polyethylenglykolterephthalat im Polymeren von 50:50 bis 90:10 beträgt. In diesen Verbindungen liegt das Molekulargewicht der verknüpfenden Polyethylenglykoleinheiten in dem Bereich von 750 bis 5000. Die Polymeren können ein durchschnittliches Molekulargewicht von etwa 5000 bis etwa 200000 besitzen. Im Polymer können Ethylenglykolterephthalat und Polyethylenglykolterephthalat willkürlich verteilt vorliegen.

Bevorzugte Polymere sind solche mit Molverhältnissen Ethylenglykolterephthalat/Polyethylenglykolterephthalat von 65:35 bis 90:10, vorzugsweise von 65:35 bis 80:20, wobei die verknüpfenden Polyethylenglykoleinheiten ein Molekulargewicht von 750 bis 5000, bevorzugt 1000 bis 3000 und das Polymere ein Molekulargewicht von 10000 bis 50000 aufweist. Ein Beispiel für handelsübliche Polymere dieser Art ist das unter der Handelsbezeichnung "Repel-O-Tex SRP3" von Rhöne-Poulenc, Frankreich vertriebene Produkt.

Die bevorzugt eingesetzten schmutzablösenden Polymere können durch bekannte Polymerisationsverfahren hergestellt werden, wobei die Ausgangsmaterialien in solchen Mengen eingesetzt werden, um die oben genannten Verhältnisse von Ethylengylkolterephthalat zu Polyethylenglykolterephthalat zu erhalten. Beispielsweise können die in der US-PS 3479212 beschriebenen Verfahren zur Herstellung geeigneter Polymere verwendet werden.

Zusätzlich zu den oben genannten Buildersubstanzen können in den erfindungsgemäßen Mitteln weitere anorganische Substanzen eingesetzt werden. Als geeignete Substanzen können in diesem Zusammenhang die Alkalicarbonate, z.B. Soda, Alkalihydrogencarbonate, Alkalisulfate, Phosphate genannt werden. Derartiges zusätzliches anorganisches Material kann in Mengen bis zu 10 Gew.-% enthalten sein.

Als weitere Bestandteile können die erfindungsgemäßen Mittel optische Aufheller sowie Vergrauungsinhibitoren, Schauminhibitoren, sowie Farb- und Duftstoffe enthalten.

Die erfindungsgemäßen Mittel weisen bevorzugt eine Nullscherviskosität bei 20°C von hₒ = 100 bis 10.000 Pas, bevorzugt 500 bis 6.000 Pas, ein strukturviskoses Fließverhalten bei Applikation vom h = 100 bis 10.000 mPas, vorzugsweise 500 bis 4.000 mPas, bei einer Scherrate D = 30/s, auf. Die Fließgrenze t_{F} ist bei 20°C 0,5 bis 10 Pa, bevorzugt 1 bis 5 Pa.

Das erfindungsgemäße Mittel enthält vorzugsweise keine Lösungsmittel. In einer besonders bevorzugten Ausführungsform enthält das erfindungsgemäße Mittel einen Gehalt an Aktivsubstanz von 100 %.

Der pH-Wert der Mittel liegt bevorzugt zwischen 7 und 11 und vorzugsweise zwischen 8,5 und 10,5.

Die erfindungsgemäßen Mittel können sowohl in Wasch- als auch in Reinigungsmitteln eingesetzt werden. Beispielsweise können erfindungsgemäße Mittel mit hoher Viskosität in der gewerblichen Textilreinigung eingesetzt werden.

### Herstellverfahren

Im erfindungsgemäßen Verfahren werden die enthaltenen Feststoffe oder Teilmengen davon mit den nichtionischen Tensiden oder Teilmengen davon vorgemischt und derart vermahlen, daß die Temperatur des Gemisches 45 °C, bevorzugt 40 °C, und insbesondere 35 °C nicht überschreitet. Teilmenge im Sinne dieser Beschreibung bedeutet ein Teil der gesamten Feststoffmenge bzw. der gesamten nichtionischen flüssigen Tenside, wobei als Teilmenge auch die gesamte Menge einer einzelnen Komponente, z. B. Builder oder Bleichmittel, als Teil der gesamten Feststoffe bzw. nichtionischen flüssigen Tenside bedeuten kann. Die vermahlenen Teilmengen und gegebenenfalls weitere Komponenten können anschließend zur gewünschten Rezeptur vermischt werden. Bevorzugt weisen die Feststoffteilchen des erfindungsgemäß hergestellten nicht-wäßrigen flüssigen Mittels eine Teilchengrößenverteilung auf, daß mindestens 90 % der Teilchen kleiner als 10 µm und höchstens 70 % der Teilchen kleiner als 5 µm sind.

In einer Ausführungsform werden sämtliche Komponenten des erfindungsgemäßen Mittels zu einem Mahlansatz vorgemischt und dann in einem Durchgang (Passage) durch eine Mahlvorrichtung auf die gewünschte Teilchengrößenverteilung vermahlen. Eine solche Verfahrensweise ist insbesondere dann vorteilhaft, wenn die Feststoffteilchen kleiner sind als 1,0 mm, bevorzugt kleiner als 0,8 mm.

Enthalten die Feststoffe Teilchen mit einer sehr breiten Teilchengrößenverteilung bzw. Teilchengrößen größer als 1,0 mm, z. B. Enzyme in Granulatform, so kann das Vorgemisch entweder in mehreren Passagen durch dieselbe Mahlvorrichtung geführt (diskontinuierliche Mahlung) oder das Gemisch kann in einer Mehrstufenmahlung im kontinuierlichen Durchgang durch hintereinander geschaltete Mahlvorrichtungen auf die geforderte Feinheit vermahlen werden. Bei einer diskontinuierlichen Mahlung ist eine Drei-Passagen-Mahlung, insbesondere eine Zwei-Passagen-Mahlung bevorzugt. Bei einer mehrstufigen kontinuierlich Mahlung sind bevorzugt drei, besonders bevorzugt zwei Mahlvorrichtungen hintereinander angeordnet.

Bei der diskontinuierlichen bzw. kontinuierlichen Verfahrensweise ist es möglich, das Gemisch in der ersten Mahlung, d.h. in der ersten Passage bzw. in der ersten Stufe auf eine Teilchengröße vorzumahlen, so daß etwa 90 % der Teilchen eine Teilchengröße kleiner als 100 um, bevorzugt kleiner als 50 µm, aufweisen. Anschließend können die Teilchen in einer oder mehreren weiteren Mahlstufen auf die gewünschte Teilchengrößenverteilung vermahlen werden.

In einer weiteren Ausführungsform des erfindungsgemäßen Verfahrens werden in einer sog. Teilstromvermahlung die Feststoffteilchen ohne Enzyme mit einer Teilmenge der flüssigen nichtionischen Tenside und die Enzyme mit einer weiteren Teilmenge der flüssigen nichtionischen Tenside vorgemischt und getrennt vermahlen. Die Mahlansätze werden anschließend, gegebenenfalls noch mit weiteren Komponenten, die nicht vermahlen wurden, zur gewünschten Rezeptur vermischt.

Zur Einarbeitung in das erfindungsgemäße Flüssigwaschmittel können die Enzyme als Granulat, insbesondere aber als flüssige Enzymformulierung eingesetzt werden.

Beim Vormischen der einzelnen Komponenten des erfindungsgemäßen Mittels wird eine viskose Dispersion erhalten. Beim Vermahlen von viskosen Dispersionen treten u. a. Scherkräfte auf, die die Energiedichte in der Dispersion erhöhen und zu einer Erwärmung führen. Die Erwärmung ist um so höher, je größer die Scherkräfte sind. Die Größe der auftretenden Scherkräfte wird u. a. durch die Größe des Mahlraums und dessen Füllung bestimmt. Eine Erwärmung des Mahlgutes kann vermieden werden, indem man die auftretende Wärme direkt wieder abführt und/oder mit geringen Scherkräften arbeitet.

Das Abführen der entstehenden Reibungswärme kann in an sich bekannter Weise erfolgen. In einer Ausführungsform ist der Mahlraum von großen Kühlflächen begrenzt, an die die auftretenden Wärme abgegeben wird. Es ist bevorzugt, daß der Mahlraum von einem Kühlmedium umgeben ist, so daß die auftretenden Wärme an die Oberfläche des Mahl raums abgegeben und von dort auf ein Kühlmedium übertragen wird. Die Wärmeübertragung ist um so effektiver, je höher die Wärmeleitfähigkeit des Materials ist, mit welchem die Oberfläche des Mahlraums ausgekleidet ist bzw. je größer die Oberfläche des Mahlraums ist.

Die Temperatur des Kühlmediums hängt in der Regel von der Wärmeleitfähigkeit des Materials ab, mit welchem der Mahlraum ausgestattet ist. Je höher die Wärmeleitfähigkeit des Materials des Mahlraums ist, desto höher kann die Temperatur des Kühlmediums sein. Es sollte beachtet werden, daß die Temperatur des Kühlmediums nicht zu niedrig ist. Der Festpunkt der erfindungsgemäßen Suspension liegt üblicherweise bei 0 bis 15 °C. Bei niedrigen Temperaturen des Kühlmediums besteht die Gefahr, daß die Wandung des Mahlraums zu kalt wird, so daß die Temperatur des zu vermahlenden Gemisches punktuell an der Oberfläche der Wandung des Mahlraums unterhalb des Schmelzpunktes ist. Diese noch viskose bis fest gewordene Substanz kann dort haften bleiben und eine Grenzschicht bilden, was die Wärmeabfuhr behindern und zu einer unbefriedigenden Vermahlung führen kann. Außerdem nimmt das diese Grenzschicht bildende Material nicht mehr effektiv am Mahlvorgang teil.

In einer bevorzugten Ausführungsform werden die Größe des Mahlraums, die Füllmenge der Mahlkugeln, das Material der Mahlraumwandung sowie Temperatur und Art des Kühlmediums derart aufeinander abgestimmt, daß die zu vermahlende Zusammensetzung in einer ökonomisch annehmbaren Zeit bzw. bei hohem Mahlgutdurchsatz auf die gewünschte Teilchengrößenverteilung vermahlen wird, ohne daß die Temperatur der Dispersion 45 °C, bevorzugt 40 °C und insbesondere 35 °C übersteigt.

Bevorzugt wird das Vermahlen des Vorgemisches mit Naßkugelmühlen oder Walzenstühlen durchgeführt. Besonders bevorzugt sind Rührwerkskugelmühlen und Ringspaltkugelmühlen mit möglichst engem Mahlraum und großer Kühloberfläche.

Das Verhältnis der bei diesen Mühlen am Mahlrotor wirkenden Antriebsleistung zum Mahlgutdurchsatz sollte größer als 0,001 kWh/kg, vorzugsweise größer als 0,05 kWh/kg und insbesondere größer als 0,125 kWh/kg sein.

Die Oberflächen der produktberührenden Teile der Mühlen müssen außreichend härter sein als die zu vermahlenden Stoffe. Als Werkstoffe eignen sich daher beispielsweise Hartguß, Stahl, gehärteter Stahl und gehärteter Edelstahl. Weiterhin können die Mühlenteile mit Hartmetallen oder Keramikwerkstoffen beschichtet werden wie beispielsweise Aluminiumoxid-oder Siliciumkarbid-Keramik.

## Patentansprüche

1. Nicht-wäßriges, maximal 5 Gew.-% freies Wasser enthaltendes, flüssiges Mittel zum Waschen oder Reinigen, enthaltend mehr als 20 bis weniger als 78 Gew.-% nichtionische Tenside, 0,1 bis 4 Gew.-% anionische Tenside, ausgewählt aus der Gruppe bestehend aus C₆-C₂₂-Alkylsulfaten, C₈-C₁₈-Alkansulfonaten, Alkylbenzolsulfonaten und/oder Fettsäureseifen, 1 bis weniger als 20 Gew.-% wasserlösliche Buildersubstanz und mehr als 20 bis 35 Gew.-% Bleichmittel.

2. Mittel nach Anspruch 1, dadurch gekennzeichnet, daß das nichtionische Tensid ausgewählt ist aus der Gruppe der alkoxylierten, vorzugsweise ethoxylierten oder ethoxylierten und propoxylierten Fettsäurealkylester, vorzugsweise mit 1 bis 4 Kohlenstoffatomen in der Alkylkette, insbesondere Fettsäuremethylester.

3. Mittel nach einem der Ansprüche 1 bis 2, dadurch gekennzeichnet, daß das Mittel neben Seifen keine weiteren anionischen Tenside enthält.

4. Mittel nach einem der Ansprüche 1 bis 3, dadurch gekennzeichnet, daß die wasserlöslichen Builder Polycarboxylate, bevorzugt die in Form ihrer Natriumsalze eingesetzten Polycarbonsäuren, sowie deren Mischungen sind.

5. Mittel nach Anspruch 4, dadurch gekennzeichnet, daß als Builder ein Gemisch aus Mono- und/oder Polycarboxylaten und kristallinen, schichtförmigen Natriumsilikaten der allgemeinen Formel (I) NaMSiₓO_{2x+1·y}H₂O, wobei M Natrium oder Wasserstoff hedeutet, x eine Zahl von 1,9 bis 4 und y eine Zahl von 0 bis 20 ist und bevorzugte Werte für 2, 3 oder 4 sind, und/oder amorphen Silikaten eingesetzt wird, wobei in einer bevorzugten Ausführungsform monomere, oligomere und polymere Carboxylate und die kristallinen Schichtsilikate in einem Verhältnis von 4:1 bis 1:4, insbesondere 3:1 bis 1:3 vorliegen.

6. Mittel nach einem der Ansprüche 1 bis 5, dadurch gekennzeichnet, daß das Bleichmittel Natriumperborat ist.

7. Mittel nach einem der Ansprüche 1 bis 6, dadurch gekennzeichnet, daß die dispergierten Feststoffe eine Teilchengröße aufweist, so daß mindestens 90 % der Teilchen kleiner als 15 µm und insbesondere kleiner als 10 µm, aber höchstens 75 % und insbesondere 70 % der Teilchen kleiner als 5 µm sind.

8. Mittel nach einem der Ansprüche 1 bis 7, dadurch gekennzeichnet, daß das Mittel einen Bleichaktivator enthält.

9. Mittel nach einem der Ansprüche 1 bis 8, dadurch gekennzeichnet, daß es 0,2 bis 4 Gew.-% Enzyme enthält.

10. Mittel nach Anspruch 9, dadurch gekennzeichnet, daß die Enzyme ausgewählt sind aus der Gruppe bestehend aus den Klassen der Proteasen, Lipasen, Cellulasen und Amylasen.

11. Mittel nach einem der Ansprüche 1 bis 10, dadurch gekennzeichnet, daß es schmutzablösende Polymere enthält.

12. Verfahren zur Herstellung eines nicht-wäßrigen Flüssigwaschmittels, welches mehr als 20 bis weniger als 78 Gew.-% nichtionische Tenside, 0,1 bis 4 Gew.-% anionische Tenside. ausgewählt aus der Gruppe bestehend aus C₆-C₂₂-Alkylsulfaten, C₈-C₁₈-Alkanolsulfonaten, Alkylbenzolsulfonaten und/oder Fettsäureseifen, 1 bis weniger als 20 Gew.-% wasserlösliche Buildersubstanz und mehr als 20 bis 35 Gew,-% Bleichmittel enthält, dadurch gekennzeichnet, daß die enthaltenen Feststoffe oder Teilmengen davon mit den nichtionischen Tensiden oder Teilmengen davon vorgemischt und derart vermahlen werden, daß die Temperatur des Gemisches 45 °C nicht überschreitet.

13. Verfahren nach Anspruch 12, dadurch gekennzeichnet, daß die Temperatur des Gemisches 40 °C, bevorzugt 35 °C nicht überschreitet.

14. Verfahren nach einem der Ansprüche 12 oder 13, dadurch gekennzeichnet, daß das Vorgemisch in einem Durchgang vermahlen wird.

15. Verfahren nach einem der Ansprüche 12 bis 14 dadurch gekennzeichnet, daß das Vorgemisch in mehreren Durchgängen durch dieselbe Mahl vorrichtung geführt wird.

16. Verfahren nach einem der Ansprüche 12 bis 15, dadurch gekennzeichnet, daß das Vorgemisch durch hintereinander geschaltete Mahlvorrichtungen geleitet und vermahlen wird.

17. Verfahren nach einem der Ansprüche 12 bis 16, dadurch gekennzeichnet, daß das Vermahlen mit einer Naßkugelmühle oder einem Walzenstuhl durchgerührt wird.

18. Verfahren nach Anspruch 17, dadurch gekennzeichnet, daß die Naßkugelmühle eine Rührwerkskugelmühle mit engem Mahlraum und großer Kühloberfläche ist.

19. Verfahren nach einem der Ansprüche 12 bis 18, dadurch gekennzeichnet, daß das Gemisch Enzyme enthält, welche vorzugsweise als Flüssigformulierung verarbeitet werden.

20. Verfahren nach Anspruch 19, dadurch gekennzeichnet, daß die Feststoffteilchen ohne Enzyme mit einer Teilmenge der flüssigen nichtionischen Tenside und die Enzyme mit einer weiteren Teilmenge der flüssigen nichtionischen Tenside vorgemischt und die Vorgemische getrennt vermahlen werden.

## Claims

1. A non-aqueous liquid washing or cleaning formulation with a free water content of at most 5% by weight, characterized in that it contains more than 20 to less than 78% by weight of nonionic surfactants, 0.1 to 4% by weight of anionic surfactants selected from the group consisting of C₆₋₂₂ alkyl sulfates, C₈₋₁₈ alkane sulfonates, alkyl benzene sulfonates and/or fatty acid soaps, 1 to less than 20% by weight of water-soluble builder and more than 20 to 35% by weight of bleaching agents.

2. A formulation as claimed in claim 1, characterized in that the nonionic surfactant is selected from the group of alkoxylated, preferably ethoxylated or ethoxylated and propoxylated, fatty acid alkyl esters, preferably containing 1 to 4 carbon atoms in the alkyl chain, more particularly fatty acid methyl ester.

3. A formulation as claimed in any of claims 1 to 2, characterized in that, apart from soaps, the formulation does not contain any anionic surfactants.

4. A formulation as claimed in any of claims 1 to 3, characterized in that the water-soluble builders are polycarboxylates, preferably the polycarboxylic acids used in the form of their sodium salts, and mixtures thereof.

5. A formulation as claimed in claim 4, characterized in that the builder is a mixture of mono- and/or polycarboxylates and crystalline layer-form sodium silicates corresponding to general formula (I): NaMSiₓO₂ₓ₊₁·yH₂O, in which M is sodium or hydrogen, x is a number of 1.9 to 4 and y is a number of 0 to 20, preferred values for x being 2, 3 or 4, and/or amorphous silicates, monomeric, oligomeric and polymeric carboxylates and the crystalline layer silicates being present in a ratio of 4:1 to 1:4 and, more particularly, 3:1 to 1:3 in a preferred embodiment.

6. A formulation as claimed in any of claims 1 to 5, characterized in that the bleaching agent is sodium perborate.

7. A formulation as claimed in any of claims 1 to 6, characterized in that the dispersed solids have such a particle size distribution that at least 90% of the particles are smaller than 15 µm and, more particularly, smaller than 10 µm and at most 75% and, more particularly, 70% of the particles are smaller than 5 µm.

8. A formulation as claimed in any of claims 1 to 7, characterized in that the formulation contains a bleach activator.

9. A formulation as claimed in any of claims 1 to 8, characterized in that it contains 0.2 to 4% by weight of enzymes.

10. A formulation as claimed in claim 9, characterized in that the enzymes are selected from the group consisting of the classes of proteases, lipases, cellulases and amylases.

11. A formulation as claimed in any of claims 1 to 10, characterized in that it contains soil-releasing polymers.

12. A process for the production of a non-aqueous liquid detergent containing more than 20 to less than 78% by weight of nonionic surfactants, 0.1 to 4% by weight of anionic surfactants selected from the group consisting of C₆₋₂₂ alkyl sulfates, C₈₋₁₈ alkane sulfonates, alkyl benzene sulfonates and/or fatty acid soaps, 1 to less than 20% by weight of water-soluble builder and more than 20 to 35% by weight of bleaching agents, characterized in that the solids present or partial amounts thereof are premixed with the nonionic surfactants or partial amounts thereof and ground in such a way that the temperature of the mixture does not exceed 45°C.

13. A process as claimed in claim 12, characterized in that the temperature of the mixture does not exceed 40°C and, preferably, 35°C.

14. A process as claimed in claim 12 or 13, characterized in that the mixture is ground in a single pass.

15. A process as claimed in any of claims 12 to 14, characterized in that the mixture is passed through the same mill several times.

16. A process as claimed in any of claims 12 to 15, characterized in that the mixture is passed through and ground in mills arranged in tandem.

17. A process as claimed in any of claims 12 to 16, characterized in that grinding is carried out in a wet ball mill or a roll mill.

18. A process as claimed in claim 17, characterized in that the wet ball mill is a stirred ball mill with a narrow grinding chamber and a large cooling surface.

19. A process as claimed in any of claims 12 to 18, characterized in that the mixture contains enzymes which are preferably processed in the form of a liquid preparation.

20. A process as claimed in claim 19, characterized in that the solid particles without enzymes are premixed with a partial amount of the liquid nonionic surfactants while the enzymes are premixed with another partial amount of the liquid nonionic surfactants and the mixtures obtained are separately ground.

## Revendications

1. Produit liquide non aqueux, contenant au maximum 5 % en poids d'eau libre, pour le lavage ou le nettoyage, contenant plus de 20 à moins de 78 % en poids d'agents tensioactifs non ioniques, de 0,1 à 4 % en poids d'agents tensioactifs anioniques, choisis dans le groupe constitué par les sulfates d'alkyle en C₆ à C₂₂, les sulfonates d'alcane en C₈ à C₁₈, les sulfonates d'alkylbenzène et/ou les savons d'acides gras, de 1 à moins de 20 % en poids d'adjuvants solubles dans l'eau, et plus de 20 à 35 % en poids d'agent de blanchiment.

2. Produit selon la revendication 1,
caractérisé en ce que
l'agent tensioactif non ionique est choisi dans le groupe des esters alkyliques d'acides gras alcoxylés, de préférence éthoxylés ou éthoxylés et propoxylés, de préférence ayant de 1 à 4 atomes de carbone dans le chaîne alkyle, en particulier les esters méthyliques d'acides gras.

3. Produit selon l'une des revendications 1 à 2,
caractérisé en ce que,
en dehors des savons, il ne contient pas d'autres agents tensioactifs anioniques.

4. Produit selon l'une des revendications 1 à 3,
caractérisés en ce que
les adjuvants solubles dans l'eau sont des polycarboxylates, de préférence les acides polycarboxyliques utilisés sous forme de leurs sels de sodium, ainsi que leurs mélanges.

5. Produit selon la revendication 4,
caractérisé en ce qu'
on utilise comme adjuvants un mélange de mono- et/ou polycarboxylates et de silicates de sodium stratifiés cristallins de formule générale NaMSiₓO_{2x+1·y}H₂O dans laquelle M représente le sodium ou l'hydrogène, x représente un nombre entier de 1,9 à 4 et y un nombre de 0 à 20 et les valeurs préférées pour x sont 2, 3 ou 4, et/ou des silicates amorphes, où dans un mode de réalisation préféré les carboxylates monomères, oligomères et polymères et les silicates stratifiés cristallins sont présents dans un rapport de 4:1 à 1:4, en particulier de 3:1 à 1:3.

6. Produit selon l'une des revendications 1 à 5,
caractérisé en ce que
l'agent de blanchiment est le perborate de sodium.

7. Produit selon l'une des revendications 1 à 6,
caractérisé en ce que
les solides dispersés présentent une granulométrie telle qu'au moins 90 % des particules ont moins de 15 µm et en particulier de moins de 10 µm, mais au plus 75 % et en particulier 70 % des particules ont moins de 5 µm.

8. Produit selon l'une des revendications 1 à 7,
caractérisé en ce qu'
il contient un activateur de blanchiment.

9. Produit selon l'une des revendications 1 à 8,
caractérisé en ce qu'
il contient de 0,2 à 4 % en poids d'enzymes.

10. Produit selon la revendication 9,
caractérisé en ce que
les enzymes sont choisis dans le groupe constitué par les classes des protéases, lipases, cellulases et amylases.

11. Produit selon l'une des revendications 1 à 10,
caractérisé en ce qu'
il contient des polymères dissolvant les salissures.

12. Procédé de fabrication d'un produit de lavage liquide non aqueux qui contient plus de 20 à moins de 78 % en poids d'agents tensioactifs non ioniques, de 0,1 à 4 % en poids d'agents tensioactifs anioniques, choisis dans le groupe constitué par les sulfates d'alkyles en C₆ à C₂₂, les sulfonates d'alcanols en C₈ à C₁₈, les sulfonates d'alkylbenzène et/ou les savons d'acides gras, de 1 à moins de 20 % en poids d'adjuvants solubles dans l'eau et plus de 20 à 35 % en poids d'agent de blanchiment,
caractérisé en ce que
les solides ou parties de solides contenus sont prémélangés avec les agents tensioactifs non ioniques ou des parties de ces agents tensioactifs non ioniques et broyés de manière que la température du mélange ne dépasse pas 45°C.

13. Procédé selon la revendication 12,
caractérisé en ce que
la température du mélange ne dépasse pas 40°C, de préférence 35°C.

14. Procédé selon l'une des revendications 12 ou 13,
caractérisé en ce qu'
on broie le prémélange en une fois.

15. Procédé selon l'une des revendications 12 à 14,
caractérisé en ce qu'
on conduit le prémélange plusieurs fois à travers le même dispositif de broyage.

16. Procédé selon l'une des revendications 12 à 15,
caractérisé en ce qu'
on conduit et en ce qu'on broie le prémélange à travers plusieurs dispositifs de broyage disposés les uns à la suite des autres.

17. Procédé selon l'une des revendications 12 à 16, caractérisé en ce qu'
on effectue le mélange avec un moulin à billes humides ou un moulin à cylindres.

18. Procédé selon la revendication 17,
caractérisé en ce que
le moulin à billes humides est un moulin à billes avec agitateur présentant un étroit espace de broyage et une grande surface de refroidissement.

19. Procédé selon l'une des revendications 12 à 18,
caractérisé en de que
le mélange contient des enzymes que l'on peut de préférence transformer en formulation liquide.

20. Procédé selon la revendication 19,
caractérisé en ce que
l'on prémélange les particules solides sans enzymes avec une partie des agents tensioactifs non ioniques liquides et les enzymes avec une autre partie des agents tensioactifs non ioniques liquide et en ce qu'on broie les prémélanges séparément.
